# EUROPÄISCHE PATENTSCHRIFT

(11) **EP 1 190 821 B1**
(45) Veröffentlichungstag und Bekanntmachung des Hinweises auf die Patenterteilung: **25.03.2009**
(21) Anmeldenummer: 01119891.8
(22) Anmeldetag: 17.08.2001
(51) Int. Cl.: B26D 1/42

(54) **Schwenkbare Einzelmesser sowie Verfahren zum Schneiden mit solchen Messern**
Oscillating single bladed knives and method of cutting with such knives
Couteaux basculants à lame simple ainsi que procédé de coupe avec de tels couteaux

(30) Priorität: 22.09.2000 DE 10047545
(43) Veröffentlichungstag der Anmeldung: 27.03.2002
(73) Patentinhaber: Windmöller & Hölscher KG, 49525 Lengerich (DE)
(72) Erfinder: Plasswich, Franz, 28355 Bremen (DE)

(56) Entgegenhaltungen:
- EP-A- 0 698 571
- CA-A- 1 184 112
- GB-A- 2 346 108
- US-A- 1 421 969
- US-A- 2 916 956
- US-A- 3 943 686

## Beschreibung

Die Erfindung betrifft eine Schneid und Transportwalze mit integrierter Schneidvorrichtung nach dem Oberbegriff des Anspruchs 1 sowie ein Verfahren zum Schneiden einer Materialbahn mit Hilfe einer solchen Walze.

Schneid- und Transportwalzen der erwähnten Art sind bekannt. Aus der US 1 421 969 ist eine Schneid- und Transportwalze mit einem integrierten, kreisrunden Messer bekannt, welches zum Teil durch eine schlitzartige Öffnung in dem Mantel der Schneid- und Transportwalze hindurch greift und zum Schneiden der Materialbahn von einem Ende der Walze an das andere Ende gezogen wird. Um beim Schneiden der Materialbahn diese nicht vom dem Mantel der walze abzuheben, ist eine Gegendruckwalze notwendig. Die EP 0 698 571 A2, aus der die Merkmale des Oberbegriffs des Anspruchs 1 bekannt sind, zeigt eine Schneid- und Transportwalze, die eine äußere mit einer schlitzförmigen Öffnung versehene Mantelfläche aufweist und eine Schneidvorrichtung für Materialbahnen enthält, die die Materialbahnen, welche auf der Umfangsfläche der Transportwalze anliegen, durchtrennt. Diese Vorrichtung kommt ohne Gegendruckwalze aus.

Diese Schneidvorrichtung besitzt einen Messerbalken mit einem Messer, mit einer gezackten Schneidfläche. Der Messerbalken ist an der Schneidvorrichtung angelenkt. Beim Schneidvorgang von an der Schneid- und Transportwalze anliegenden Materialbahnen vollziehen Messer und Messerbalken eine Translationsbewegung in der radialen Richtung der Schneid- und Transportwalze, wobei zumindest das Messer durch den Schlitz in der Mantelfläche ausgreift und die Folie durchstößt. Nach dem Schneidvorgang werden Messer und Messerbalken wieder in das Innere der Walze zurückgezogen.

Vorrichtungen der beschriebenen Art sind mechanisch aufwendig, da die Kräfte, die beim Durchtrennen der Materialbahnen benötigt werden, groß sind. Überdies müssen Messer und Messerbalken nach dem abgeschlossenen Schneidvorgang ins Innere der im Normalfall rotierenden Walze zurückgezogen werden. Bei diesem Vorgang muss die von der Schneidvorrichtung aufgebrachte Kraft eine erhebliche Zentrifugalbeschleunigung, welche auf Messer und Messerbalken wirkt, überwinden.

Die große Kraft, die beim Schneidvorgang von der Schneidvorrichtung aufgebracht wird, wird zumindest teilweise auf die Materialbahn übertragen und muss dort beispielsweise durch aufwendige Vakuum- oder Saugeinrichtungen, welche ein Wegdrücken und anschließendes Abgleiten der Materialbahn von der Walze verhindern sollen, kompensiert werden.

Die US 2 916 956 zeigt eine Schneid- und Transportwalze, bei der ein Messer durch eine Öffnung in dem Mantel der Walze permanent hindurchgreift und zum Zwecke des Durchschneidens der Materialbahn von einem Ende der Walze au das andere Ende gezogen wird. Soll die Materialbahn ein weiteres Mal durchtrennt werden, wird die Bewegungsrichtung des Messers umgekehrt. Um die Materialbahn während des Durchschneidens an die Oberfläche der Walze anzudrücken, wird das Messer um eine Drehachse rotiert, so dass die Schneide des Messers und der Walzenmantel einen spitzen Winkel einnehmen. Nach einer erfolgten Bahntrennung stößt das Messer, das schwenkbar an einem Messerhalter angelenkt ist, gegen einen Stift, so dass der Anstellwinkel für die Rückbewegung änderbar ist.

Bei dieser Vorrichtung ist es nachteilig, dass das Durchschneiden der Materialbahn sehr lange dauert, da nur ein Messer vorhanden ist, welches nahezu über die gesamte axiale Länge der Walze transportiert werden muss. Ferner ist der mechanische Aufwand gegenüber der EP 0 698 571 A2 nochmals gesteigert, da der Antrieb für die Translation des Messers außerhalb der Walze angeordnet ist.

Der vorliegenden Erfindung liegt daher die Aufgabe zugrunde, die Schneidgeschwindigkeit zu erhöhen und gleichzeitig den mechanischen Aufwand einer solchen Vorrichtung zu reduzieren.

Die Aufgabe wird gelöst durch die kennzeichnenden Merkmale des Anspruchs 1.

Die erfindungsgemäße Ausgestaltung einer Schneid- und Transportwalze bringt eine Reihe von Vorteilen mit sich.

Beispielsweise muss während einer Schneidbewegung mit ausschließlich rotatorischen Komponenten lediglich das zumindest eine Messer nicht aber der in der Regel schwere Messerbalken bewegt werden.

Neben der einfacheren mechanischen Ausgestaltung des Schneidmechanismus wird auch der Aufwand, der durch die Notwendigkeit des Festhaltens der Folie auf der Walze nach dem Stand der Technik verursacht wird, reduziert. Bei einem Schneidvorgang, der ausschließlich durch eine Translation des Messers in der radialen Richtung der Walze durchgeführt wird, wird die Folie auch ausschließlich in radialer Richtung nach außen gedrückt.

Bei einer erfindungsgemäßen Vorrichtung können die Schneidmesser so positioniert werden, dass die Folie lediglich während der ersten Hälfte des Einschneidvorgangs von der Walze weggedrückt wird. Während dieses Zeitraums ist die Folie jedoch lediglich perforiert und noch nicht gänzlich durchtrennt. Daher wird die Folie ohnehin durch ihre Umschlingung um die Walze zu beiden Seiten der Perforation und durch die noch bestehende Bahnspannung weitgehend auf der Walze gehalten.

Nachdem die rotative Bewegung der Messerschneiden in radialer Richtung ihren Scheitelpunkt überschritten hat, wirkt die Rotationsbewegung des Messers radial in Richtung auf die Hauptsymmetrieachse der Walze und wirkt auf diese Weise einem Abheben der Materialbahn von der Walze entgegen. Dieser Umstand ist angesichts der Zentrifugalbeschleunigung, die auf diese Materialbahn wirkt, wenn die Walze um ihre Hauptsymmetrieachse rotiert, von großem Nutzen.

Die beschriebenen Vorteile bleiben auch dann erhalten, wenn der erfindungsgemäßen Rotationsbewegung tranlatorische Bewegungskomponenten überlagert werden. Mechanisch lässt sich diese Anforderung beispielsweise durch eine Bewegung des Messerbalkens in radialer Richtung umsetzen.

Angesichts der enormen Fliehkräfte, die bei den mittlerweile geforderten hohen Walzendrehzahlen auftreten, kann eine erfindungsgemäße Vorrichtung jedoch auch zu ihrem Vorteil mit Vakuum- oder Saugeinrichtungen, die das Abheben der Materialbahn von der Walze insbesondere nach dem Schneidvorgang verhindern, versehen werden.

Vor allem eine erfindungsgemäße Vorrichtung mit einer Mehrzahl von Messern kommt mit sehr dünnen Klingen aus. In einer Vorrichtung dieser Art können daher auch kostengünstige Industriemesser oder Messer aus angeschliffenem dünnen Stahlblech zum Einsatz kommen.

Bei einer Vorrichtung mit einer Mehrzahl von Messern ist es vorteilhaft, wenn die Abstände der Messer zueinander kleiner oder gleich der Länge des Schnitts sind, den sie während des Schneidvorgangs in die Materialbahn einbringen.

Auf diese Weise wird die vollständige, saubere Durchtrennung der Bahn gewährleistet. Bei Vorrichtungen, die keinen kontinuierlichen Schnitt über die gesamte Bahnbreite gewährleisten, kann immer noch eine Durchtrennung der Bahn durch ein Durchreißen der Materialreste beispielsweise infolge der Fliehkrafteinwirkung zustande kommen. Dieser Effekt ist jedoch in der Regel unerwünscht.

Eine andere Möglichkeit, eine vollständige, saubere Durchtrennung der Bahn zu gewährleisten, liegt in einer Translation des Schneidwerkzeuges vorzugsweise in axialer Richtung während des Schneidvorgangs.

Wird der Schneidvorgang von einer Mehrzahl von Messern durchgeführt, sind Schneidverfahren vorteilhaft, bei denen die unterschiedlichen Messer zu unterschiedlichen Zeitpunkten in Kontakt mit der Materialbahn kommen. Auf diese Weise wird der Kraft- beziehungsweise Drehmomentaufwand des Schneidvorganges reduziert. Vorteilhafte Vorrichtungen zur Durchführung eines solchen Verfahrens enthalten beispielsweise Messer unterschiedlicher Länge oder Messer die an Drehpunkten aufgehängt sind, die in der radialen Richtung der Walze versetzt zueinander positioniert sind.

Weitere Merkmale und Vorteile der Erfindung ergeben sich aus den weiteren Unteransprüchen und der nachstehenden Beschreibung in Verbindung mit den Zeichnungen, in denen Ausführungsbeispiele der Erfindung schematisch veranschaulicht werden. Die Figuren zeigen:
- Fig. 1:: Einen Schnitt durch eine Schneid- und Transportwalze
- Fig. 2:: Eine Skizze einer Schneidvorrichtung mit mehreren Messern. Die die Schneidvorrichtung enthaltende Walze ist nicht dargestellt.
- Fig. 3:: Eine Darstellung der Schneidbewegung mehrerer Messer
- Fig. 4:: Eine Darstellung verschiedener Phasen der Schneidbewegung eines Messers
- Fig. 5:: Eine Skizze eines Schneidvorgangs bei dem zwei Messergruppen beim Schneiden Drehbewegungen mit entgegengesetztem Drehsinn ausführen.
- Fig. 6: Eine Skizze mehrerer Messer mit beispielhaft ausgeformten Schneidklingen, welche den Schneidvorgang weiter erleichtern.

Figur 1 skizziert einen Schnitt durch eine erfindungsgemäße Schneid- und Transportwalze 1. Die Schneid- und Transportwalze 1 ist entlang der von den Radial- und Winkelkoordinaten der Walze aufgespannten Ebene geschnitten. Innerhalb der Mantelfläche 3 der Schneid- und Transportwalze 1 befindet sich auch die Schneidvorrichtung 4 mit den Messern 9, welche in dieser Darstellung gerade durch den Messerspalt 6 hindurchgreifen. Die Materialbahn 7, die normalerweise auf der Mantelfläche 3 anliegt und bei dieser Messerstellung gerade geschnitten wird, ist aus darstellerischen Gründen nicht skizziert.

Die gesamte Schneidvorrichtung 4 ist in einem Kasten 2 untergebracht, der seinerseits an der Innenseite der Mantelfläche 3 der Walze 1 angebracht ist.

Um in Figur 1 den Blick auf das innere des Kastens 2 der Schneidvorrichtung 4 freizugeben, ist die vertikale Wand 40b des Kastens der Schneidvorrichtung gebrochen dargestellt.

In dem dargestellten Ausführungsbeispiel besteht der Messerbalken im wesentlichen aus einem t-Profil 10. Unterhalb der horizontalen Auskragung des t-Profils ist ein Origazylinder 39 am Boden 42 des Kastens 2 angebracht. Der Origazylinder wurde aus darstellerischen Gründen quaderförmig skizziert.

Der Origazylinder 39 besitzt einen Zapfen 41, der durch den Schlitz 43 in der horizontalen Auskragung 11 des t-Profils hindurchgreift und den Schlitten 13 der Zug-Schubstange 14 während des Schneidprozesses bewegt.

In der Regel rotiert die Schneid- und Transportwalze während des Schneidprozesses um ihre Hauptsymmetrieachse 24. Im weiteren Verlauf der Beschreibung wird die Erfindung vor allem unter Bezugnahme auf das bereits in Figur 1 skizzierte Zylinderkoordinatensystem der Schneide- und Transportwalze dargestellt.

Die Einzelheiten der Funktion des Messerbalkens werden in Figur 2 skizziert.

Figur 2 zeigt den Messerbalken 8 der bereits in Figur 1 gezeigten erfindungsgemäßen Schneidvorrichtung. Aus Gründen der Übersichtlichkeit sind die Schneid- und Transportwalze 1, welche die Schneidvorrichtung enthält, der ganze Haltemechanismus des Messerbalkens sowie der Origazylinder nicht dargestellt.

Das Basiselement des Messerbalkens ist ein t-Profil 10, an dem verschiedene Komponenten befestigt sind. Auf der horizontalen Auskragung 11 des t-Profils 10 ist eine Sicherungsplatte 12 befestigt. Zwischen der Sicherungsplatte 12 und der horizontalen Auskragung des t-Profils kann der Schlitten 13 der Zug-Schubstange 14 mit geringem Spiel gleiten, wenn er durch den Schlitz 43 in der horizontalen Auskragung 11 durch den in Figur 2 nicht dargestellten Zapfen 41 des Origazylinders 39 angetrieben wird. Die Zug und Schubstange 14 besitzt Bohrungen 15, durch welche Zapfen 16 hindurchgreifen.

Diese Zapfen greifen auch durch die in Figur 2 nicht sichtbaren Langlöcher 17 der Messer 9.

Die Messer 9 können mit geringem Spiel in dem Zwischenraum zwischen der vertikalen Auskragung 18 des t-Profils 18 und der Führungsplatte 19 gleiten. In dem dargestellten Ausführungsbeispiel der Erfindung sind die Messer 9 mit Führungswulsten 20, die beispielsweise aus Teflon gefertigt sein können, versehen. Die Bolzen 21 durchgreifen die vertikale Auskragung 18 des t-Trägers 10, die Führungsplatte 19 und die Messer 9 und bilden dabei den Drehpunkt für die Messer 9. Die Drehachse für die Messer wird in Figur 2 mit D bezeichnet.

Während des Schneidvorgangs wird die Schub- und Zugstange 14 wie erwähnt von dem Origaylinder 39 angetrieben. Die zur Durchführung des Schneidvorgans notwendige Drehbewegung kann jedoch auch von jeder anderen geeigneten Vorrichtung, die eine Kraft bereitstellt oder direkt ein Drehmoment erzeugt, hervorgerufen werden. Bei dieser Vorrichtung kann es sich unter anderem um einen normalen Pneumatikzylinder, um einen elektrischen Linearantrieb oder eine normale Elektromaschine handeln.

Bei ihrer linearen Bewegung bewegt die Schub- und Zugstange 14 die Zapfen 16, die durch die Langlöcher 17 der Messer 9 durchgreifen und auf diese Weise Kraft auf die Messer 9 übertragen. Hierdurch werden die Messer 9 in eine Rotationsbewegung versetzt. Die Rotations- beziehungsweise Schwenkbewegung der Messer 9, die von dieser Ausführungsform dargestellt wird, überstreicht einen Winkel der deutlich kleiner als 360° ist. Die Schwenkbewegung eines einzelnen Messers 9 ist in Figur detaillierter dargestellt.

Figur 3 zeigt eine Darstellung der Schneidbewegung mehrerer Messer einer Schneideinrichtung. Bei dieser Figur sind auch die Langlöcher 17ₙ der Messer 9ₙ dargestellt. Die Abstände An zwischen den Messern 9ₙ sind bei diesem Ausführungsbeispiel deutlich kleiner als die Schnittlängen Sₙ der jeweiligen Messer 9ₙ. Die gestrichelte Linie 22 deutet die Position der Schnittfläche 9aₙ am Ende des Schnittprozesses des Messers 9ₙ an. Die Bolzen 21ₙ definieren die Drehpunkte der Messer 9ₙ.

Figur 4 skizziert die Schneidbewegung eines einzelnen Messers 9 mit den beiden Schneidflächen 9a und 9b noch einmal detaillierter.

Vor dem Beginn des Schneidvorgangs befindet sich das Messer in der Ruheposition R₁. In dieser Position ist das Messer 9 gebrochen dargestellt. Während des Schneidvorgangs rotiert das Messer 9 um den Bolzen 21. Zu Beginn des Schneidvorgangs übt das Messer eine Kraft F₁ auf die Folie aus, die in radialer Richtung (r) von der Hauptsymmetrieachse der Schneid- und Transportwalze wegführt. Die Materialbahn 7 ist jedoch während dieses Zeitraums noch nicht gänzlich durchtrennt, so dass sie durch die Aufrechterhaltung der Bahnspannung und gegebenenfalls durch die Teilumschlingung der Folie um die Walze 1 zum Andrücken der Materialbahn an die Walze beiträgt. Die Kraftwirkung F₁ auf die Folie wird beendet, wenn das Messer bei dem Schneidvorgang den Scheitelpunkt Pₛ erreicht. Nach dem Durchschreiten des Scheitelpunktes Pₛ entfaltet das Messer 9 eine Kraftwirkung F₂ auf die Materialbahn, die den Andruck der Materialbahn an die Walze 1 unterstützt.

Am Ende des Schneidvorgangs hat das Messer 9 einen Schnitt mit der Schneidlänge S in die Materialbahn 7 eingebracht. Das Messer verharrt in der zweiten Ruhestellung R₂. Das Messer 9 verfügt auch über eine zweite Schneidfläche 9b und kann daher auch schneiden, wenn der Schneidvorgang in entgegengesetzter Richtung durchgeführt wird.

Figur 5 skizziert einen Schneidvorgang, bei dem eine erste Gruppe N von Messern 9n, 9n-1 usw. beim Schneiden eine Drehbewegung mit negativem Drehsinn ausführt, während eine zweite Gruppe M von Messern 9m, 9m+1 usw. eine Drehbewegung mit positivem Drehsinn macht. Das Messer 9n überstreicht dabei einen Winkel -α. Die unterschiedliche Schneidrichtung der beiden Messergruppen M und N ist noch einmal durch die gekrümmten Pfeile 22_{N} und 22_{M} skizziert.

Auf diese Weise resultieren aus der entgegengesetzten Drehbewegung der Messerschneiden der beiden Gruppen N und M zwei Kräfte, deren Axialkomponenten Fₙ und Fₘ in entgegengesetzter Richtung wirken. Durch diese Maßnahme wird die resultierende Gesamtkraft F_{G}, die während des Schneidvorganges in axialer Richtung u. a. auf die Folie einwirkt, reduziert.

Es ist möglich, die in axialer Richtung wirkenden Schneidkräfte der beiden Messergruppen Fₙ und Fₘ so abzustimmen, dass die resultierende Gesamtkraft F_{G}, die auf die Folie in axialer Richtung ausgeübt wird, weitgehend verschwindet.

Bei dem dargestellten Ausführungsbeispiel sind wieder die Schnittlängen der Messer so aufeinander abgestimmt, dass ein kontinuierlicher Schnitt über die gesamte Breite der Materialbahn 7 zustande kommt. Bei der Abstimmung der Schneidbewegungen einander benachbarter Messer mit Schneidbewegungen unterschiedlichen Drehsinns - in der Figur 5 trifft diese Beschreibung auf die Messer 9ₙ und 9ₘ zu - ist zusätzlich ein Zusammenstoß der beiden Messer zu vermeiden. Zu diesem Zweck kann vorgesehen werden, dass das Messer 9m den Überlapppunkt O erst erreicht, wenn das Messer 9n den Schneidvorgang bereits abgeschlossen hat und sich in seiner gesamten Breite innerhalb des Radius des Folienwickels R_{F} befindet.

Figur 5 zeigt auch, dass es möglich ist, mit Hilfe einer einzelnen Kraft, die hier in axialer Richtung wirkt, die einander entgegengesetzten Drehbewegungen der beiden Messergruppen N und M hervorzurufen.

Bei dem skizzierten Ausführungsbeispiel greift die Schub- Zugstange 23 zu diesem Zweck mit den Zapfen 16n unterhalb der Drehpunkte 21ₙ in die nicht dargestellten Langlöcher 17 der Messer 9ₙ, 9ₙ₋₁ der Gruppe N ein. Die Zug- und Schubstange 23 läuft in diesem Ausführungsbeispiel in axialer Richtung gerade - also parallel zur Hauptsymmetrieachse 24 der Walze. Die Messer der Gruppen N und M sind jedoch unterschiedlich beschaffen. So befinden sich die Bolzen 21 n der Gruppe N oberhalb der Schub- und Zugstange 23 während die Bolzen 21m der anderen Gruppe M unterhalb der Stange 23 angeordnet sind. Durch einfache Maßnahmen dieser Art kann mit einer einzigen Kraft die entgegengesetzte Drehbewegung der beiden Messergruppen N und M hervorgerufen werden. Vorrichtungen, welche die Drehbewegung der beiden Messergruppen mit Hilfe von Antriebseinheiten wie einer Elektromaschine, die sofort ein Drehmoment statt einer Kraft bereitstellen, realisieren, können mit ähnlich einfachen Drehmomentumkehreinrichtungen versehen werden. Auf diese Weise können die entgegengesetzten Drehbewegungen beider Messergruppen von einer Antriebseinheit hervorgerufen werden.

Die Messer der beiden Messergruppen können auch weniger regelmäßig als in dem skizzierten Beispiel angeordnet werden. So ist u.a. eine alternierende Anordnung von Messern aus beiden Gruppen N und M denkbar.

Figur 6 zeigt eine Skizze mehrerer Messer mit beispielhaft ausgeformten Schneidklingen, welche den Schneidprozess weiter verbessern.

Zu diesem Zweck werden Messer verwendet, bei denen unmittelbar an dem Kontaktpunkt P_{K}, an dem die Messer 9_{Z} und 9_{z+3} erstmals in Kontakt mit der Materialbahn 7 kommen, spezielle Ausformungen dieser Messer vorgenommen worden sind. So besitzt das Messer 9z eine halbkreisförmige Ausnehmung 51 im Bereich seiner Schneidklinge direkt unterhalb des Punktes Pₖ. Durch das Vorhandensein dieser halbkreisförmigen Ausnehmung 51 entsteht ein Winkel χ zwischen dem oberen Bereich der Schneidkante 50 des Messers 9_{z} und der Kante 49, der kleiner als 90° ist. Auf diese Weise entsteht während des Schneidprozesses des Messers 9_{z} eine Kraftkomponente in radialer Richtung (r) bevor das Messer den in Figur 4 gezeigten Scheitelpunkt der Schneidbewegung Pₛ erreicht. In jedem Fall wird durch die gezeigte Maßnahme die Kraftwirkung des Messers auf die Bahn in vorteilhafter Weise verändert.

Das Messer 9_{z+3} besteht aus zwei Teilen 45 und 46. Das Teil 45 ist keilförmig und so geformt, dass zwischen der Schneidkante 48 und der Kante 47 ein Winkel δ entsteht, der ebenfalls kleiner 90° ist.

Sowohl das Messer 9_{z} als auch das Messer 9_{z+3} sind lediglich beispielhafte Ausformungen von Messern, die in unmittelbarer Umgebung des Punktes Pₖ Kanten besitzen, die in einem Winkel von weniger als 90° stehen und welche bereits während einer frühen Phase des Schneidvorgangs die erwähnte Kraftwirkung einfalten. Besonders vorteilhaft ist die Verwendung von Messern der beschriebenen Art am Rand der auf der Mantelfläche 3 anliegenden Materialbahn 7. Eine Verwendung von Messern der beschriebenen Art zum Durchtrennen der Materialbahn 7 über ihre ganze Breite kann jedoch auch vorteilhaft sein.

### Bezugszeichenliste

| | | | |
|---|---|---|---|
| Schneid- und Transportwalze | 1 | | |
| Kasten der Schneidvorrichtung | 2 | | |
| Mantelfläche | 3 | | |
| Schneidvorrichtung | 4 | | |
| Messer | 5 | | |
| Messerspalt | 6 | | |
| Materialbahn | 7 | | |
| Messerbalken | 8 | | |
| Messer | 9 | 9ₙ | 9ₘ |
| t-Profil | 10 | | |
| horizontale Auskragung des t-Profils | 11 | | |
| Sicherungsplatte | 12 | | |
| Schlitten der Zug-Schubstange | 13 | | |
| Zug-Schubstange | 14 | | |
| Bohrungen | 15 | | |
| Zapfen | 16 | 16ₙ | 16ₘ |
| Langlöcher | 17 | 17n | 17m |
| vertikale Auskragung des t-Profils | 18 | | |
| Führungsplatte | 19 | | |
| Führungswulste | 20 | | |
| Bolzen | 21 | | |
| gekrümmte Pfeile in Richtung des Drehsinns | 22n | 22m | |
| Zug- Schubstange | 23 | | |
| Hauptsymmetrieachse der Walze | 24 | | |
| Origazylinder | 39 | | |
| vertikale Wand des Kastens der Schneideeinrichtung | 40a | 40b | |
| Zapfen des Origazylinders | 41 | | |
| Boden des Kastens der Schneideeinrichtung | 42 | | |
| Schlitz in der horizontalen Auskragung des t-Profils | 43 | | |
| gestrichelte Linie | 44 | | |
| Teil des Messers 9_{z+3} | 45 | | |
| Teil des Messers 9_{z+3} | 46 | | |
| Kante des Messers 9_{z+3} | 47 | | |
| Schneidkante des Messers 9_{z+3} | 48 | | |
| Kante des Messers 9_{z} | 49 | | |
| Oberer Teil der Schneidante des Messers 9_{z} | 50 | | |
| halkreisförmige Ausnehmung des Messers 9_{z} | 51 | | |
| Radialkoordinaten | r | | |
| Axialkoordinaten | z | | |
| Winkelkoordinaten | ϕ | | |
| Abstände zwischen den Messern | Aₙ | | |
| Schnittlängen der jeweiligen Messer | Sn | Sm | |
| erste Ruheposition des Messers | R₁ | | |
| zweite Ruheposition des Messers | R₂ | | |
| Kraftwirkung auf die Folie | F₁ | | |
| Kraftwirkung auf die Folie | F₂ | | |
| Schneidfläche | 9a | | |
| Schneidfläche | 9b | | |
| Messergruppe | N | | |
| Messergruppe | M | | |
| Messer der Messergruppe N | 9n, 9n-1... | | |
| Messer der Messergruppe M | 9m, 9m+1... | | |
| Winkel | -α | | |
| Winkel | +β | | |
| Axialkomponente der Kraft auf die Materialbahn | Fₙ | | |
| Axialkomponente der Kraft auf die Materialbahn | Fₙ | | |
| resultierende Axialkomponente der Kraft auf die Materialbahn | F_{G} | | |
| lineare Kraft | F_{L} | | |
| Radius des Folienwickels | R_{F} | | |
| Überlapppunkt von Schneidbewegungen von Messern, die unterschiedlichen Messergruppen N, M angehören | O | | |
| Drehachse der Messer | D | | |
| Scheitelpunkt des Messers | Ps | | |
| Punkt der Kontaktaufnahme zwischen Messer und Materialbahn | Pₖ | | |
| Winkel | χ | | |
| Winkel | δ | | |
| | | | |

## Patentansprüche

1. Schneid- und Transportwalze (1), die
- eine äußere mit einer schlitzförmigen Öffnung (6) versehene Mantelflache (3) aufweist und
- eine Schneidvorrichtung (4) für Materialbahnen (7) enthält, die sich in ihrer Ruhestellung im Wesentlichen innerhalb der Schneid- und Transportwalze befindet und mit welcher die Materialbahnen (7), welche auf der Mantelfläche (1) der Transportwatze (1) antiegen, durchtrennbar sind,
- wobei die Schneidvorrichtung (4) zumindest ein von einem Messerhalter (8) geführtes Messer (9,25) enthält, das seinerseits zumindest eine Schneidfläche besitzt,
- wobei das zumindest eine Messer (9,25) schwenkbar an dem Messerhalter (9) angelenkt ist und beim Schneiden der Materiatbahn (7) durch die Öffnung (6) in der Mantelfläche (3) ausgreift
- wobei die schwenkbare Anlenkung des zumindest einen Messers (9) für die zumindest eine Schneide (9a) des Messers eine Drehachse definiert, die parallel zu einem Lot auf der Ebene steht, welche von den Radial- (r) und Axial- (z) Koordinaten und der Öffnung in der Mantelfläche (6) der Schneid- und Transportwalze (1) aufgespannt wird
**dadurch gekennzeichnet, dass**
die Schneidvorrichtung eine Mehrzahl von Messern (9ₙ, 9ₙ₊₁ ...) enthält deren Schneidklingen (9a, 9b) in der jeweiligen Ruhestellung Abstände (Aₙ) voneinander haben die jeweils kleiner oder gleich der Länge des Schnitts (Sₙ) sind, den das zugeordnete Messer (9ₙ) in die Materialbahnen einbringt.

2. Schneid- und Transportwalze nach Anspruch 1,
**dadurch gekennzeichnet, dass**
das zumindest eine Messer (9) an einem Messerbalken (8) angebracht ist, der eine Translationsbewegung in radialer und/oder axialer Richtung der Schneid- oder Transportwalze (1) ausführen kann.

3. Schneid- und Transportwalze nach Anspruch 1 oder 2,
**gekennzeichnet durch**
Saugvorrichtungen oder Vakuumkammern innerhalb der Mantelfläche der Schneid- und Transportwalze, welche Verbindungen mit Öffnungen in der Mantelfläche der Schneid- und Transportwalze besitzen.

4. Schneid- und Transportwalze nach Anspruch 3,
**gekennzeichnet durch**
Vorrichtungen zum Öffnen und Schließen der Verbindungen zwischen den Saugvorrichtungen oder Vakuumkammern innerhalb der Mantelfläche und den Öffnungen in der Mantelfläche.

5. Schneid- und Transportwalze nach einem der vorangegangenen Ansprüche
**gekennzeichnet durch**
eine Vorrichtung zur Bereitstellung einer Kraft, die innerhalb der Mantelfläche des Schneid- und Transportzylinders angebracht ist und die besagte Kraft auf eine Zug- Schubstange (14, 23) überträgt, die in der radialen Richtung der Schneid- und Transportwalze (1) versetzt zu dem Drehpunkt des zumindest einen Messers (9) an dieses Messer angelenkt ist.

6. Schneid- und Transportwalze nach Anspruch 5,
**dadurch gekennzeichnet, dass**
an der Zug- Schubstange Zapfen (16) angebracht sind, die durch Langlöcher (17) in dem zumindest einen Messer (9) hindurchgreifen und die Messer antreiben.

7. Schneid- und Transportwalze nach Anspruch 5 oder 6,
**dadurch gekennzeichnet, dass**
die Zug- Schubstange (14) als Schlitten (13) ausgeprägt ist, der zwischen Führungselementen der Schneidvorrichtung läuft.

8. Schneid- und Transportwalze nach einem der vorstehenden Ansprüche,
**dadurch gekennzeichnet, dass**
das zumindest eine Messer (9) aus einem flachen blechartigen Material besteht, wobei die Materialstärke klein gegen die Messerbreite ist.

9. Schneid- und Transportwalze nach einem der vorangegangenen Ansprüche
**dadurch gekennzeichnet, dass**
die Schneidvorrichtung Messer (9) unterschiedlicher Länge
oder Messer, die an Drehpunkten aufgehängt sind, die in der radialen Richtung der Walze versetzt zueinander positioniert sind, enthält.

10. Verfahren zum Schneiden von Materialbahnen (7), die auf der Umfangsfläche (3) der Schneid- und Transportwalze (1) anliegen, mit Hilfe einer Schneidvorrichtung (4), die sich in ihrer Ruhestellung im Wesentlichen innerhalb der Mantelfläche (3) der Schneid- und Transportwalze (1) befindet und die zumindest ein Messer (9,25) aufweist, das beim Schneiden der Materialbahn (7) eine Öffnung (6) der Mantelfläche (3) der Schneid- und Transportwalze (1) hindurchgreift,
wobei die Schneidbewegung, welche bei dem Schneidvorgang von den Schneidflächen (9a, 9b) des mindestens einen Messers (9,25) ausgeführt wird, rotatorische Komponenten aufweist,
wobei die Rotatationsbewegungen des zumindest einen Messers (9,25) jeweils um Achsen verlaufen, die parallel zu einem Lot auf der Ebene stehen, welche von den Radial- (r) und Axial- (z) Koordinaten und der Öffnung in der Mantelfläche (6) der Schneid- und Transportwalze aufgespannt wird,
**dadurch gekennzeichnet, dass**
die Schneidvorrichtung eine Mehrzahl von Messern (9ₙ, 9ₙ₊₁ ...) enthält, deren Schneidklingen (9a,9b) Ruhestellungeh einnehmen, in denen die Abstände (Aₙ) voneinander jeweils kleiner oder gleich der Länge des Schnitts (Sₙ) sind, den das zugeordnete Messer (9ₙ) in die Materialbahnen einbringt.

11. Verfahren nach Anspruch 10
**dadurch gekennzeichnet, dass**
die Schneidbewegung, welche bei dem Schneidvorgang von den Schneidflächen (9a, 9b) des mindestens einen Messers ausgeführt wird, auch translatorische Komponenten enthält.

12. Verfahren nach einem der beiden vorstehenden Ansprüche
**dadurch gekennzeichnet, dass**
die Schneidflächen (9a, 9b) des mindestens einen Messers bei dem Schneidvorgang einen Winkel überstreichen, der kleiner als 360° ist.

13. Verfahren nach Anspruch 12
**gekennzeichnet durch die Abfolge folgender** Verfahrensschritte:
(a) das zumindest eine Messer (9) ruht vor dem Beginn des ersten Schneidvorgangs in einer ersten Ruhestellung (R₁) innerhalb der Mantelfläche (3) der Transportwalze (1);
(b) das zumindest eine Messer (9) vollzieht bei einem ersten Schneidvorgang, bei dem eine erste Schneidfläche (9a) des zumindest einen Messers (9) genutzt wird, eine Drehbewegung in einer ersten Drehrichtung und erreicht eine zweite Ruhestellung (R₂) innerhalb der Mantelfläche (3) der Transportwalze (3);
(c) das zumindest eine Messer (9) verharrt bis zu einem zweiten Schneidvorgang in der zweiten Ruhestellung (R₂) innerhalb der Mantelfläche (3) der Transportwalze;
(d) das zumindest eine Messer (9) vollzieht bei einem zweiten Schneidvorgang, bei dem eine zweite Schneidfläche (9b) des zumindest einen Messers genutzt wird, eine Schneidbewegung in der zweiten Drehrichtung, die der ersten Drehrichtung entgegengesetzt ist und erreicht auf diese Weise wieder die erste Ruhestellung (R₁) innerhalb der Mantelfläche der Transportwalze.

14. Verfahren nach einem der vier vorstehenden Ansprüche,
**dadurch gekennzeichnet, dass**
eine innerhalb der Mantelfläche des Zylinders bereitgestellte Kraft zur Erzeugung der Schwenkbewegung des zumindest einen Messers mechanisch in Drehmoment umgesetzt wird.

15. Verfahren nach einem der fünf vorstehenden Ansprüche,
**dadurch gekennzeichnet, dass**
unterschiedliche Messer einer Schneidvorrichtung zumindest teilweise zu unterschiedlichen Zeitpunkten in Kontakt mit der zu schneidenden Folienbahn gebracht werden.

16. Verfahren nach einem der sechs vorstehenden Ansprüche,
**dadurch gekennzeichnet, dass**
die Schneidvorrichtung mehrere Messer enthält, von denen zumindest eines einer Messergruppe (N) und zumindest ein anderes einer Messergruppe (M) zugeordnet wird und
wobei das zumindest eine Messer (9ₙ) der ersten Gruppe während eines Schneidvorgangs eine Schneidbewegung ausführt, deren rotatorische Komponenten einen Drehsinn besitzen, der dem Drehsinn der rotatorischen Komponenten der Schneidbewegung des zumindest einen Messers (9ₘ) der zweiten Gruppe (M) entgegengerichtet ist.

17. Verfahren nach Anspruch 16,
**dadurch gekennzeichnet, dass**
die Drehbewegungen mit entgegengesetztem Drehsinn, welche die Messer der beiden Messergruppen (N, M) ausführen, durch die Umsetzung einer Kraft hervorgerufen werden, indem Komponenten der Kraft (F_{L}) auf das zumindest eine Messer (9ₙ) der ersten Gruppe (N) in radialer Richtung unterhalb der Drehachse der Messerbewegung (21ₙ) übertragen werden, während Komponenten der Linearkraft auf das zumindest eine Messer (9ₘ) der zweiten Gruppe (M) in radialer Richtung oberhalb der Drehachse der Messerbewegung (21ₘ) einwirken.

18. Verfahren nach Anspruch 16,
**dadurch gekennzeichnet, dass**
die Drehbewegungen mit entgegengesetztem Drehsinn, welche die Messer der beiden Messergruppen (N, M) ausführen, durch Antriebseinrichtung zur Bereitstellung eines Drehmomentes hervorgerufen werden, wobei das Drehmoment für die zweite Messergruppe mit getrieblichen Mitteln umgerichtet und auf die Messer übertragen wird.

## Claims

1. Cutting and transport roller (1) which
- exhibits an outer shell (3) provided with a slotted opening (6) and
- contains a cutter (4) for the material webs (7) which (4) in its rest position is arranged within the cutting and transport roller and by means of which the material webs (7) can be cut which rest on the shell (1) of the transport roller (1).
- whereby the cutter (4) contains at least one knife (9, 25) which is guided by a cutter holder (8) and which in turn exhibits at least one cutting edge,
- whereby said at least one knife (9, 25) is hinged to the cutter holder (8) so as to swivel and reaches through the opening (6) in the shell (3) during the cutting process of the material web,
- whereby the swivelable coupling of the at least one knife (9) defines for said at least one blade (9a) of the knife an axis of rotation, which runs parallel to an acute angle to a perpendicular line on the plane, which is defined by the radial (r) and axial (z) coordinates and the opening (6) in the shell (3) of the cutting and transport roller (1),
**characterized in that**
the cutter contains a majority of knives (9ₙ, 9ₙ₊₁ ...) the cutting surfaces (9a, 9b) of which have gaps (Aₙ) in each rest position which a smaller or similar to the length of the cut (Sₙ) the related knife (9ₙ) inserts into the material webs.

2. Cutting and transport roller as claimed in claim 1,
**characterized in that**
the at least one knife (9) is attached to a cutter bar (8), which can execute a translational motion in the radial and/or axial direction of the cutting and transport roller (1).

3. Cutting and transport roller as claimed in claim 1 or 2,
**characterized by**
suction devices or vacuum chambers which are located inside the shell of the cutting and transport roller and which have connections with openings in the shell of the cutting and transport roller.

4. Cutting and transport roller as claimed in claim 3,
**characterized by**
mechanisms to open and close the connections between the suction devices or vacuum chambers inside the shell and the openings in the shell.

5. Cutting and transport roller as claimed in one of the preceding claims,
**characterized by**
a device, which is intended to provide a force and which is attached inside the shell of the cutting and transport cylinder and which transfers said force to a pull and thrust rod (14, 23), which is hinged to this knife and is offset in the radial direction of the cutting and transport roller (1) relative to the point of rotation of at least one knife (9).

6. Cutting and transport roller as claimed in claim 5,
**characterized in that**
cones (16) are attached to the pull and thrust rod, which reach through the oblong holes (17) in said at least one knife (9) and drive the knives.

7. Cutting and transport roller, as claimed in claim 5 or 6,
**characterized in that**
the pull and thrust rod (14) is designed as the carriage (13), which runs between the guide elements of the cutter.

8. Cutting and transport roller, as claimed in any one of the preceding claims,
**characterized in that**
said at least one knife (9) is made of a flat sheet metal-like material, whereby the material thickness is small compared to the width of the knife.

9. Cutting and transport roller according to one of the preceding claims,
**characterized in that**
the cutter contains knives (9) of varying length, or knives which are hinged to points of rotation and are positioned so as to be offset in the radial direction of the roller.

10. Process for cutting material webs (7) which rest on the peripheral surface (3) of the cutting and transport roller (1), with the aid of a cutter (4) which is located substantially inside the shell (3) of the cutting and transport roller (1) in the resting position and exhibits said at least one knife (9, 25), which reaches through an opening (6) in the shell (3) of the cutting and transport roller (1) during the cutting process of the material web,
whereby the cutting motion, which is executed by the cutting surface (9a, 9b) of said at least one knife (9, 25) during the cutting process, exhibits rotary components, whereby the rotational motions of said at least one knife (9, 25) runs about axes, which run parallel to a perpendicular line on the plane, which is defined by the radial (r) and the axial (z) coordinates and the opening in the shell of the cutting and transport roller,
**characterized in that**
the cutter contains a majority of knives (9ₙ, 9ₙ₊₁ ...) the cutting surfaces (9a, 9b) of which take a rest position where the gaps (Aₙ) of each other are smaller or similar to the length of the cut (Sₙ) the related knife (9ₙ) inserts into the material webs.

11. Process as claimed in claim 10,
**characterized in that**
the cutting motion which is executed by the cutting surfaces (9a, 9b) of said at least one knife during the cutting process also exhibits translatory components.

12. Process according to one of the two preceding claims,
**characterized in that**
in the cutting process the cutting surfaces (9a, 9b) of said at least one knife sweep an angle that is less than 360 degrees.

13. Process according to claim 12,
**characterized by** the sequence of the following process steps:
a) before the start of the first cutting process, said at least one knife (9) rests in a first resting position (R₁) inside the shell (3) of the transport roller (1);
b) in a first cutting process, in which a first cutting surface (9a) of said at least one knife (9) is used, said at least one knife (9) executes a rotational motion in a first direction of rotation and reaches a second resting position (R₂) inside the shell (3) of the transport roller (3);
c) said at least one knife (9) remains until a second cutting process in the second resting position (R₂) inside the shell (3) of the transport roller;
d) in a second cutting process, in which a second cutting surface (9b) of said at least one knife is used, said at least one knife (9) executes a cutting motion in the second direction of rotation, which is opposite the first direction of motion, and reaches in this manner again the first resting position (R₁) inside the shell of the transport roller.

14. Process as claimed in one of the four preceding claims,
**characterized in that**
a force, which is provided inside the shell of the cylinder and whose purpose is to generate the swivel motion of said at least one knife, is converted mechanically into a torque.

15. Process as claimed in one of the five preceding claims,
**characterized in that**
different knives of a cutter make at different times at least partial contact with the film web to be cut.

16. Process as claimed in one of the six preceding claims,
**characterized in that**
the cutter contains several knives, of which at least one is assigned to a group of knives (N) and at least one other is assigned to a group of knives (M); and
whereby during a cutting process said at least one knife (9ₙ) of the first group executes a cutting motion, whose rotary components have a sense of rotation that is opposite the sense of rotation of the rotary components of the cutting motion of said at least one knife (9ₘ) of the second group (M).

17. Process according to claim 16,
**characterized in that**
the rotational motions with the opposite sense of rotation, which the knives of both groups of knives (N, M) execute, are induced by converting a force, **in that** components of the force (F_{L}) are transferred to said at least one knife (9n) of the first group (N) in the radial direction below the axis of rotation of the knife motion (21ₙ), whereas components of the linear force act on said at least one knife (9ₘ) of the second group (M) in the radial direction above the axis of rotation of the knife motion (21ₘ).

18. Process according to claim 16,
**characterized in that**
the rotational motions with the opposite sense of rotation, which the knives of both groups of knives (N, M) execute, are induced by means of a drive unit to provide a torque, whereby the torque for the second group of knives is converted with gearing means and transferred to the knives.

## Revendications

1. Cylindre de coupe et de transport (1) qui
- présente une face d'enveloppe (3) pourvue d'une ouverture extérieure (6) en forme de fente et qui comprend un dispositif de coupe (4) pour des bandes de matériau (7) qui se trouve en position de repos sensiblement à l'intérieur du cylindre de coupe et de transport et par lequel les bandes de matériau (7) qui s'appliquent à la face d'enveloppe (3) du cylindre de transport (1) sont séparables,
- où le dispositif de coupe (4) contient au moins un couteau (9, 25) guidé par un porte-couteau (8), qui possède à son tour au moins une face de coupe,
- où au moins un couteau précité (9, 25) est articulé d'une manière pivotante au porte-couteau (8) et, lors de la coupe de la bande de matériau (7), passe à travers l'ouverture (6) dans la face d'enveloppe (3),
- où l'articulation pivotante d'au moins un couteau (9) pour au moins une lame (9a) du couteau définit un axe de rotation qui est parallèle à une ligne verticale sur le plan, qui est formé par les coordonnées radiale (r) et axiale (z) et l'ouverture (6) dans la face d'enveloppe du cylindre de coupe et de transport (1),
**caractérisé en ce que** le dispositif de coupe contient une pluralité de couteaux (9n, 9n+1...) dont les lames de coupe (9a, 9b) présentent dans la position de repos respective des écarts (Aₙ) qui sont respectivement plus petit ou égal à la longueur de la coupe (Sₙ), que réalise le couteau associé (9ₙ) dans les bandes de matériau.

2. Cylindre de coupe et de transport selon la revendication 1, **caractérisé en ce qu'**au moins un couteau (9) est monté sur une barre porte-lame (8) apte à exécuter un mouvement de translation dans la direction radiale et/ou axiale du cylindre de coupe ou de transport (1).

3. Cylindre de coupe et de transport selon la revendication 1 ou 2, **caractérisé par** des dispositifs d'aspiration ou des chambres à vide à l'intérieur de la face d'enveloppe du cylindre de coupe et de transport, qui possèdent des liaisons avec des ouvertures dans la face d'enveloppe du cylindre de coupe et de transport.

4. Cylindre de coupe et de transport selon la revendication 3, **caractérisé par** des dispositifs pour ouvrir et fermer les liaisons entre les dispositifs d'aspiration ou chambres à vide à l'intérieur de la face d'enveloppe et les ouvertures dans la face d'enveloppe.

5. Cylindre de coupe et de transport selon l'une des revendications précédentes, **caractérisé par** un dispositif pour la mise en oeuvre d'une force, qui est disposé à l'intérieur de la face d'enveloppe du cylindre de coupe et de transport et qui transfère ladite force à une tige de traction-poussée (14, 23) qui est articulée dans la direction radiale du cylindre de coupe et de transport (1) d'une manière décalée au point de rotation d'au moins un couteau précité (9) à ce couteau.

6. Cylindre de coupe et de transport selon la revendication 5, **caractérisé en ce que** des tenons (16) sont disposés sur la tige de traction-poussée qui passent à travers des trous oblongs (17) dans au moins un couteau précité (9) et entraînent les couteaux.

7. Cylindre de coupe et de transport selon la revendication 5 ou 6, **caractérisé en ce que** la tige de traction-poussée (14) est réalisée comme chariot (13) qui passe entre des éléments de guidage du dispositif de coupe.

8. Cylindre de coupe et de transport selon l'une des revendications précédentes, **caractérisé en ce qu'**au moins un couteau précité (9) est constitué d'un matériau plat en forme de tôle, l'épaisseur de matériau étant petite par rapport à la largeur du couteau.

9. Cylindre de coupe et de transport selon l'une des revendications précédentes, **caractérisé en ce que** le dispositif de coupe contient des couteaux (9) d'une longueur différente ou bien des couteaux qui sont accrochés à des points de rotation qui sont positionnés d'une manière décalée les uns des autres dans la direction radiale du cylindre.

10. Procédé de coupe de bandes de matériau (7) qui s'appliquent sur la face périphérique (3) du cylindre de coupe et de transport (1), à l'aide d'un dispositif de coupe (4) qui, en position de repos, se trouve sensiblement à l'intérieur de la face d'enveloppe (3) du cylindre de coupe et de transport (1) et qui présente au moins un couteau (9, 25) qui, lors de la coupe de la bande de matériau (7), passe à travers une ouverture (6) de la face d'enveloppe (3) du cylindre de coupe et de transport (1),
où le mouvement de coupe, qui est exécuté lors de l'opération de coupe par les faces de coupe (9a, 9b) d'au moins un couteau (9, 25), présente des composants rotatifs,
où les mouvements de rotation d'au moins un couteau (9, 25) s'étendent respectivement autour d'axes qui s'étendent parallèlement à une ligne verticale sur le plan qui est formé par les coordonnées radiale (r) et axiale (z) et l'ouverture (6) dans la face d'enveloppe du cylindre de coupe et de transport,
**caractérisé en ce que** le dispositif de coupe contient une pluralité de couteaux (9n, 9n+1...) dont les lames de coupe (9a, 9b) occupent des positions de repos dans lesquelles les écarts (Aₙ) entre elles sont respectivement plus petit ou égal à la longueur de la coupe (Sₙ) que le couteau associé (9ₙ) réalise dans les bandes de matériau.

11. Procédé selon la revendication 10, **caractérisé en ce que** le mouvement de coupe, qui est exécuté lors de l'opération de coupe par les faces coupantes (9a, 9b) d'au moins un couteau précité, contient également des composants translatoires.

12. Procédé selon l'une des deux revendications précédentes, **caractérisé en ce que** les faces de coupe (9a, 9b) d'au moins un couteau passent lors de l'opération de coupe sur un angle qui est inférieur à 360°.

13. Procédé selon la revendication 12, **caractérisé par** la succession des étapes de procédé suivantes:
(a) au moins un couteau (9) se trouve avant le début de la première opération de coupe dans une première position de repos (R₁) à l'intérieur de la face d'enveloppe (3) du cylindre de transport (1);
(b) au moins un couteau (9) exécute, lors d'une première opération de coupe, pour laquelle est utilisée une première face coupante (9a) d'au moins un couteau précité (9), un mouvement de rotation dans une première direction de rotation et atteint une deuxième position de repos (R₂) à l'intérieur de la face d'enveloppe (3) du cylindre de transport (3);
(c) au moins un couteau (9) reste jusqu'à une deuxième opération de coupe dans la deuxième position de repos (R₂) à l'intérieur de la face d'enveloppe (3) du cylindre de transport;
(d) au moins un couteau (9) exécute lors d'une deuxième opération de coupe, pour laquelle est utilisée une deuxième face coupante (9b) d'au moins un couteau précité, un mouvement de coupe dans la deuxième direction de rotation qui est opposée à la première direction de rotation et atteint de cette manière à nouveau la première position de repos (R₁) à l'intérieur de la face d'enveloppe du cylindre de transport.

14. Procédé selon l'une des quatre revendications précédentes, **caractérisé en ce qu'**une force mise à disposition à l'intérieur de la face d'enveloppe du cylindre, pour la production du mouvement de pivotement d'au moins un couteau précité, est transformée mécaniquement en couple de rotation.

15. Procédé selon l'une des cinq revendications précédentes, **caractérisé en ce que** des couteaux différents d'un dispositif de coupe sont amenés au moins partiellement à des instants différents en contact avec la bande en feuille à couper.

16. Procédé selon l'une des six revendications précédentes, **caractérisé en ce que** le dispositif de coupe contient plusieurs couteaux, dont au moins un est associé à un groupe de couteaux (N) et au moins un autre à un autre groupe de couteaux (M) et
où au moins un couteau précité (9n) du premier groupe exécute pendant une opération de coupe un mouvement de coupe dont les composantes rotatives ont un sens de rotation qui est opposé au sens de rotation des composantes rotatives du mouvement de coupe d'au moins un couteau précité (9ₘ) du deuxième groupe (M).

17. Procédé selon la revendication 16,
**caractérisé en ce que**
les mouvements de rotation, à sens de rotation opposé, qu'exécutent les couteaux des deux groupes de couteaux (N, M), sont provoqués par la transformation d'une force **en ce que** des composantes de la force (F_{L}) sont transférées à au moins un couteau précité (9ₙ) du premier groupe (N) dans la direction radiale en dessous de l'axe de
rotation du mouvement de couteau (21ₙ), tandis que les composantes de la force linéaire agissent sur au moins un couteau précité (9ₘ) du deuxième groupe M dans la direction radiale au-dessus de l'axe de rotation du mouvement de couteau (21ₘ).

18. Procédé selon la revendication 16,
**caractérisé en ce que**
les mouvements de rotation à sens de rotation opposé, qu'exécutent les couteaux des deux groupes de couteaux (N, M), sont provoqués par l'installation d'entraînement pour la mise en oeuvre d'un couple de rotation, où le couple de rotation pour le deuxième groupe de couteaux est changé par des moyens de transmission et est transféré aux couteaux.
